# EUROPÄISCHE PATENTSCHRIFT

(11) **EP 0 621 225 B1**
(45) Veröffentlichungstag und Bekanntmachung des Hinweises auf die Patenterteilung: **01.05.1996**
(21) Anmeldenummer: 94100850.0
(22) Anmeldetag: 21.01.1994
(51) Int. Cl.: B66B 27/00

(54) **Balustrade einer Personenförderanlage**
Balustrade of a passenger conveyor
Balustrade d'une installation de transport pour personnes

(30) Priorität: 23.04.1993 DE 4313279
(43) Veröffentlichungstag der Anmeldung: 26.10.1994
(73) Patentinhaber: O&K ROLLTREPPEN GmbH, D-45525 Hattingen (DE)
(72) Erfinder: Höfling, Peter, D-44141 Dortmund (DE)

(56) Entgegenhaltungen:
- DE-A- 2 922 831
- GB-A- 2 180 516
- GB-A- 2 224 987
- GB-A- 2 238 284

## Beschreibung

Die Erfindung betrifft eine Balustrade einer Personenförderanlage, wie einer Rolltreppe oder eines Rollsteiges, die mit einem umlenkbaren, über Rollen geführten Handlauf versehen ist, und die außerhalb des Transportbereiches mit einer paneelartig ausgebildeten Anzeige- und Informationseinrichtung zusammenwirkt.

Eine derartige Balustrade mit einer Anzeige- und Informationseinrichtung ist der GB-B 2 224 987 zu entnehmen. Die Anzeige- und Informationseinrichtung ist außerhalb des Transportbereiches neben der Balustrade vorgesehen und wird zwischen einem oberen und einem unteren Halteelement gehalten, wobei zumindest im oberen Halteelement auch eine Beleuchtungseinrichtung vorgesehen ist. Nachteilig ist hier festzustellen, daß die Stromzuführung in separaten Führungskanälen im Vertikalbereich der Anzeige- und Informationseinrichtung herbeigeführt werden muß, was letztendlich zu leichten Beschädigungen bei Gewalteinwirkung führen kann. Darüber hinaus wird dieser konstruktive Aufbau als bauaufwendig und nicht sehr dekorativ für moderne Balustradenformen angesehen.

Eine ähnliche Balustrade ist der GB-A 2 180 516 zu entnehmen, bei welcher eine Beleuchtungseinrichtung außerhalb des Transportbereiches im oberen Handlaufbereich vorgesehen ist, die über ein vertikal neben der Balustrade angeordnetes Halteelement im Bodenbereich der Balustrade abgestützt wird. Auf der der Beleuchtung gegenüberliegenden Seite der Balustrade können noch durch die Lichtquelle beleuchtbare Anzeigeelemente, wie Fahrtrichtungsanzeiger oder dgl., vorgesehen werden. Analog zur GB-B 2 224 987 ist auch hier der Nachteil gegeben, daß die Stromzufuhr über den vertikalen Bereich der Stütze erfolgen muß.

Ziel des Erfindungsgegenstandes ist es, die im gattungsbildenden Teil des ersten Patentanspruches beschriebene Balustrade dahingehend weiterzubilden, daß die energieführenden Leitungen von und zur Anzeige- und Informationseinrichtung weitestgehend frei von Beschädigungen bzw. äußeren Einflüssen im Bereich der Balustrade vorgesehen werden können, wobei gleichzeitig vertikale Stützelemente entbehrlich sein sollen.

Dieses Ziel wird erfindungsgemäß dadurch erreicht, daß die Anzeige- und Informationseinrichtung lösbar mit der Balustrade verbunden ist und mit ihrem einen Ende mittel- bzw. unmittelbar in den Bereich der Handlaufumlenkung ausläuft.

Vorteilhafte Weiterbildungen des Erfindungsgegenstandes sind den Unteransprüchen zu entnehmen.

Dadurch, daß die Anzeige- und Informationseinrichtung, in die Balustrade integriert, mittel- bzw. unmittelbar in den Bereich der Handlaufumlenkung ausläuft, kann der hier vorhandene freie Raum außerhalb der Rollen für die Handlaufumlenkung für das Einziehen der notwendigen Energieleitungen, insbesondere Stromkabel, verwendet werden. Die Energieleitungen sind somit nicht mehr frei vorgesehen, sondern geschützt im Bereich der Handlaufumlenkung angeordnet, so daß Mißbrauch so gut wie ausgeschlossen werden kann. Ist der Auslauf der Anzeige- und Informationseinrichtung bautechnisch nicht gewünscht, kann diese frei mit der Balustrade verbunden und die Energieleitungen über Kabelkanäle oder dgl. in den Bereich der Handlaufumlenkung geführt werden.

Die Anzeige- und Informationseinrichtung beinhaltet einzelne oder mehrere Bauteile, wie beispielsweise in Kombination oder einzeln ein Display für die Anzeige von Störungen des Betriebes der Personenförderanlage, eine Ampel, ein Nothalteelement, eine Lichtschranke, Piktogramme bzw. Anzeigeelemente, beispielsweise für Stockwerksangaben oder dgl. Die Anzeige-bzw. Betätigungselemente können je nach Notwendigkeit nach oben bzw. in Richtung des Transportbereiches angeordnet sein, wobei es sinnvoll erscheint, die für den Benutzer notwendigen Informationen sichtbar im Bereich des Transportbereiches vorzusehen.

Der Erfindungsgegenstand stellt gegenüber dem St.d.T. eine wesentlich vereinfachte Anordnung dar, die darüber hinaus noch den Vorteil genießt, wesentlich dekorativer und platzsparender zu sein.

Die Erfindung ist anhand eines Ausführungsbeispieles in der Zeichnung dargestellt und wird wie folgt beschrieben. Es zeigen:
- Figur 1 -: Endbereich einer Balustrade mit integrierter Anzeige- und Informationseinrichtung
- Figur 2 -: Teilansicht gemäß Figur 1 in der Draufsicht von oben
- Figur 3 -: Teilansicht gemäß Figur 1 in der Draufsicht von unten
- Figur 4 -: Teilansicht der Anzeige- und Informationseinrichtung aus dem Sichtfeld des Transportbereiches.

Figur 1 zeigt die erfindungsgemäße Balustrade 1 einer nicht weiter dargestellten Personenförderanlage, die in diesem Beispiel aus Glas besteht. Erkennbar sind neben der Balustrade 1 der Handlauf 2, der im Umlenkbereich 3 der Balustrade 1 in den Sockelbereich 4 geführt wird. Im Umlenkbereich 3 ist zwischen dem Handlauf 2 und dem entsprechend geformten Auslaufbereich 5 der Balustrade 1 ein auf diesen Bereich 5 aufgeklebter Bügel 6 vorgesehen, der im wesentlichen entsprechend der Form 5 der Balustrade 1 gestaltet ist. Etwa auf halber Höhe des Umlenkbereiches 3 der Balustrade 1 ist eine paneelartig ausgebildete Anzeige- und Informationseinrichtung 7 außerhalb des Transportbereiches 21 vorgesehen, die über nur angedeutete Schrauben 8,9 mit der Balustrade 1 verbunden ist. Die Anzeige- und Informationseinrichtung 7 beinhaltet eine Reihe von Bauelementen, die zur Information des Benutzers dienen. So sind z.B. eine Ampel 10 für die Fahrtrichtung, eine Anzeigeeinrichtung 11 für eine Stockwerksanzeige sowie einige Piktogramme 12,13 vorgesehen, denen die Benutzer der hier nicht weiter dargestellten Personenförderanlage entsprechende Informationen entnehmen können. Weitere Bauteile bzw. Bedienungselemente sind ebenfalls vorgesehen, jedoch dieser Darstellung nicht zu entnehmen. Neben den Bauteilen 10-13 ist auch eine Lichtschranke 17 vorgesehen, die bei Betätigung den Antrieb der nicht weiter dargestellten Personenförderanlage in Betrieb setzt. Das eine Ende 19 der paneelartig ausgebildeten Anzeige- und Informationseinrichtung läuft in den Bereich der Handlaufumlenkung 3 aus und zwar in diesem Beispiel in den Bügel 6. Die Energieleitungen 22 sind lediglich angedeutet und werden von der Anzeige- und Informationseinrichtung 7 über deren Ende 19 in den Bereich des Bügels 6 und von dort in den Bereich des Sockels 4 geführt.

Die Figuren 2 und 3 zeigen verschiedene Schnittansichten der Balustrade 1 in Verbindung mit der Anzeige- und Informationseinrichtung 7, die auf der dem Transportbereich abgewandten Seite der Balustrade 1 befestigt ist. Figur 2 stellt eine Draufsicht von oben und Figur 3 eine Draufsicht von unten dar, wobei im oberen Bereich 14 der Anzeige- und Informationseinrichtung 7 noch weitere Anzeige- und Bedienelemente, wie z.B. ein Display 15 zur Anzeige von Störungen und eine Nothalteeinrichtung 16 vorgesehen sind. Die Anzeige- und Informationseinrichtung 7 beinhaltet ein etwa napfförmig ausgebildetes Gehäuse 18, innerhalb dessen die einzelnen, hier nicht weiter dargestellten Elemente für die Anzeige-, Bedien- und Informationselemente 10,11,15,16,17 angeordnet sind. Die paneelartig ausgebildete Anzeige- und Informationseinrichtung 7 erstreckt sich mit ihrem einen Ende 19 bis in den Bereich des Bügels 6, wobei die hier nicht weiter dargestellten Kabel außerhalb der Rollen 20 für den Handlauf 2 in den Bereich des Bügels 6 und von dort unsichtbar in den Bereich des Sockels 4 führbar sind. Ferner erkennbar ist ein flach ausgebildeter, an der Balustrade 1 anliegender Gehäuseboden, der mittels der Schrauben 8,9 an der Balustrade befestigt wird.

Figur 4 zeigt als Teildarstellung die Anzeige- und Informationseinrichtung 7 aus der Sicht 21 des Benutzers, wobei folgende Anzeige-, Bedien- und Informationselemente erkennbar sind:
die Piktogramme 12,13, die Anzeigeeinrichtung 11 sowie die Ampel 10 und die Lichtschranke 17.

## Patentansprüche

1. Balustrade einer Personenförderanlage, wie einer Rolltreppe oder eines Rollsteiges, die mit einem umlenkbaren, über Rollen (20) geführten Handlauf (2) versehen ist, und die außerhalb des Transportbereiches (21) mit einer paneelartig ausgebildeten Anzeige- und Informationseinrichtung (7) zusammenwirkt, dadurch gekennzeichnet, daß die Anzeige- und Informationseinrichtung (7) lösbar mit der Balustrade (1) verbunden ist und mit ihrem einen Ende (19) mittel- bzw. unmittelbar in den Bereich der Handlaufumlenkung (6) ausläuft.

2. Balustrade nach Anspruch 1, dadurch gekennzeichnet, daß zwischen dem Handlauf (2) und der Balustrade (1) im Umlenkbereich (3) des Handlaufes (2) ein entsprechend der Balustradenform (5) gebogener Bügel (6) vorgesehen ist, in den das eine Ende (19) der Anzeige- und Informationseinrichtung (7) ausläuft.

3. Balustrade nach den Ansprüchen 1 und 2, dadurch gekennzeichnet, daß der Bügel (6) auf die vorzugsweise aus durchscheinendem Material bestehende Balustrade (1) aufgeklebt ist.

4. Balustrade nach den Ansprüchen 1 bis 3, dadurch gekennzeichnet, daß der den Rollen (20) abgewandte Bereich des Bügels (6) zur Führung von Energieleitungen (22), insbesondere Stromkabeln, vorgesehen ist.

5. Balustrade nach den Ansprüchen 1 bis 4, dadurch gekennzeichnet, daß die Anzeige- und Informationseinrichtung (7) ein Display (15) für die Anzeige von Störungen des Betriebes der Personenförderanlage und/oder eine Ampel (10) und/oder ein Nothalteelement (16) und/oder eine Lichtschranke (17) und/oder Piktogramme (12,13) und/oder Anzeigeelemente (11), beispielsweise für Stockwerksangaben oder dgl., beinhaltet.

6. Balustrade nach den Ansprüchen 1 bis 5, dadurch gekennzeichnet, daß die Bauteile (10,11,12,13,15,16,17) in einem einzelnen, etwa napfartig ausgebildeten Gehäuse (18) angeordnet und die Anzeige-, Bedien- und Informationsbereiche nach oben (14) bzw. in Richtung des Transportbereiches (21) vorgesehen sind.

7. Balustrade nach den Ansprüchen 1 bis 6, dadurch gekennzeichnet, daß das Gehäuse (18) einen flachen Bodenbereich (23) beinhaltet, der über Verbindungselemente (8,9) mit dem zugehörigen Balustradenbereich verbindbar ist.

## Claims

1. Balustrade of a passenger conveyor, such as an escalator or a moving pavement, which is provided with a deflectable handrail (2), guided by way of rollers (20), and which co-operates outside the transport region (21) with a panel-like display and information device (7), characterized in that the display and information device (7) is detachably connected to the balustrade (1) and terminates at one end (19) indirectly or directly in the region of the handrail deflection (6).

2. Balustrade according to Claim 1, characterized in that between the handrail (2) and the balustrade (1) in the deflection region (3) of the handrail (2) a curved support (6), curved to correspond to the shape of the balustrade (5), is provided in which one end (19) of the display and information device (7) terminates.

3. Balustrade according to Claims 1 and 2, characterized in that the curved support (6) is adhesively secured to the balustrade (1), which preferably consists of transparent material.

4. Balustrade according to Claims 1 to 3, characterized in that the region, remote from the rollers (20), of the curved support (6) is provided for the guiding of energy transmission leads (22), especially power cables.

5. Balustrade according to Claims 1 to 4, characterized in that the display and information device (7) contains a display (15) for indicating disturbances in the operation of the passenger conveyor and/or a lamp (10) and/or an emergency stop element (16) and/or a photoelectric cell (17) and/or pictograms (12, 13) and/or indicating elements (11), for example for floor indication or the like.

6. Balustrade according to Claims 1 to 5, characterized in that the components (10, 11, 12, 13, 15, 16, 17) are arranged in a single, approximately cup-shaped housing (18) and the indicating, operating and information regions are provided towards the top (14) or in the direction of the transport region (21).

7. Balustrade according to Claims 1 to 6, characterized in that the housing (18) contains a flat base region (23) which is arranged to be connected by way of connecting elements (8, 9) to the corresponding balustrade region.

## Revendications

1. Balustrade d'une installation pour transport de personnes, comme un escalier roulant ou un trottoir roulant, qui est munie d'une main courante (2) guidée par des montants (20), à renvoi, et qui coopère à l'extérieur de la zone de transport (21) avec un dispositif de signalisation et d'information (7) développé sous forme de panneau, caractérisée en ce que le dispositif de signalisation et d'information (7) est relié de manière séparable à la balustrade (1) et en ce qu'il aboutit par sa première extrémité (19) directement ou indirectement dans la zone de renvoi (6) de la main courante.

2. Balustrade selon la revendication 1, caractérisée en ce qu'un arceau (6) courbé de manière correspondante à la forme de la balustrade (5), dans lequel aboutit la première extrémité (19) du dispositif de signalisation et d'information (7), est prévu entre la main courante (2) et la balustrade (1) dans la zone de renvoi (3) de la main courante (2).

3. Balustrade selon l'une des revendications 1 et 2, caractérisée en ce que l'arceau (6) est collé sur la balustrade (1) se composant de préférence d'un matériau qui peut couper.

4. Balustrade selon l'une quelconque des revendications 1 à 3, caractérisée en ce que la zone de l'arceau (6) opposée aux montants (20) est prévue pour le guidage des lignes d'énergie (22), en particulier des câbles de courant.

5. Balustrade selon l'une quelconque des revendications 1 à 4, caractérisée en ce que le dispositif de signalisation et d'information (7) comporte un écran d'affichage (15) pour la signalisation des incidents de fonctionnement de l'installation de transport de personnes et/ou un feu de circulation (10) et/ou un élément d'arrêt d'urgence (16) et/ou une barrière photoélectrique (17) et/ou des pictogrammes (12, 13) et/ou des éléments de signalisation (11), par exemple, pour des données de palier ou autres.

6. Balustrade selon l'une quelconque des revendications 1 à 5, caractérisée en ce que les éléments de construction (10, 11, 12, 13, 15, 16, 17) sont disposés dans un boîtier (18) indépendant, de forme à peu près concave et en ce que les zones de signalisation et de commande d'information sont prévues sur le haut (14) dans le sens de la zone de transport (21).

7. Balustrade selon l'une quelconque des revendications 1 à 6, caractérisée en ce que le boîtier (18) comporte une zone de fond plane (23), qui peut être reliée par des éléments de liaison (8, 9) à la zone associée de la balustrade.
